# EUROPÄISCHE PATENTSCHRIFT

(11) **EP 0 189 731 B1**
(45) Veröffentlichungstag und Bekanntmachung des Hinweises auf die Patenterteilung: **29.03.1989**
(21) Anmeldenummer: 85810029.0
(22) Anmeldetag: 29.01.1985
(51) Int. Cl.: D03D 47/34, B65H 51/20

(54) **Einrichtung zum Speichern von fadenförmigem Material für den Schusseintrag bei einer Webmaschine**
Storing device for thread-like material for the weft insertion in looms
Dispositif d'emmagasinage de matériel filiforme pour l'insertion de trame dans un métier à tisser

(43) Veröffentlichungstag der Anmeldung: 06.08.1986
(73) Patentinhaber: GEBRÜDER SULZER AKTIENGESELLSCHAFT, CH-8401 Winterthur (CH)
(72) Erfinder: Barten, Antonius Martinus, NL-5751 AM Deurne (NL); Senn, Georg, CH-8630 Rüti (CH)

(56) Entgegenhaltungen:
- DE-A- 2 215 003
- DE-A- 2 239 561
- FR-A- 2 291 304
- NL-A- 261 743

## Beschreibung

Die Erfindung betrifft eine Einrichtung zum Speichern von fadenförmigem Material für den Schusseintrag bei Webmaschinen, mit einer umlaufenden, das Material tragenden Scheibe und einer darauf gerichteten Düse zum Zuführen von Luft und Material, ferner mit einer auf der Schußseite der Webmaschine angeordneten Öse zum Zuführen des von der Scheibe abgezogenen Materials in die Schusseintragsvorrichtung.

Ferner bezieht sich die Erfindung auf ein Verfahren für den Betrieb der Einrichtung.

Bei einer Speichereinrichtung nach der DE-A-2 215 003 wird das zu speichernde Garn durch eine quer zur Umlaufrichtung der Scheibe hin und her bewegte Zuführdüse auf die Scheibe in Schlingenform aufgelegt. Das Garn wird nach der Speicherung im wesentlichen senkrecht zur Fläche der Trägerscheibe von dieser abgezogen. Die schlingenförmige Garnablage kann dabei leicht in Unordnung geraten, so dass sich einzelne Schlingen übereinander liegen können. Der Abzug des gespeicherten Garnes kann dadurch gestört werden, weil häufig mehrere, übereinander liegende Schlingen zu gleicher Zeit abgezogen werden können anstatt hintereinander. Auch ist bei dieser Ausführungsform ein senkrechter Abzug von der Trägerscheibe erforderlich, weil bei in der Scheibenebene verlaufenden Abzug in stärkerem Mass übereinanderliegende Garnschlingen zu gleicher Zeit abgezogen würden.

Der Erfindung liegt die Aufgabe zugrunde, eine besonders in dieser Hinsicht verbesserte Speichereinrichtung zu schaffen.

Die erfindungsgemässe Einrichtung besteht darin, dass auf der Scheibe ein unter geringer Andrückkraft gegen sie gedrücktes, vorzugsweise unter seinem Eigengewicht auf ihr liegendes Abdeckelement angeordnet ist, unter dem das Material auf der Scheibe in Form einer schlingenförmigen Ablage speicherbar ist.

Das zugehörige Betriebsverfahren besteht darin, dass die Drehzahl der Scheibe und die Zuführgeschwindigkeit des auf ihr zu speichernden Materials so aufeinander abgestellt sind, dass das Ende der auf einer auf der Scheibe aufliegenden ringförmigen Auflage gespeicherten, schlingenförmigen Materialablage höchstens bis in den Bereich des Schnittpunktes der von der Zuführöse an die Mittellinie der Auflage gelegten Tangente liegt.

Wie der Versuch ergibt, lässt sich durch das Abdeckelement eine besonders gleichmässige Schlingenablage ohne Fadenverwirrung, z. B. Überwerfung einzelner Schlingen, erzielen. Insbesondere kann aber ein sauberer, geordneter Einlauf des aus der Zuführdüse kommen den, auf die Scheibe aufzulegenden Materials, beispielsweise Fadens, erreicht werden. Die Zuführdüse und damit die Einlaufpartie des Fadens liegt in einem zweckmässigen, der Zuführöse zugekehrten Sektor wodurch sich erzielen lässt, dass bei Fadenabzug während des Schusseintrages die gespeicherte Ablage vollständig aufgebraucht werden kann und noch ein geringes Stück Faden unmittelbar aus der Zuführdüse nachgezogen werden kann. Dabei ist eine in der der Ebene der Speicherscheibe liegende Abzugsrichtung vorteilhaft, wodurch eine besonders sichere Arbeitsweise erreicht wird.

Der Deckel kann sich vorteilhaft über einen der Zuführöse zugekehrten Sektor von beispielsweise 120° über der Scheibe erstrecken, wobei sich die Fadenablage über ca. 90° erstreckt. Dadurch wird in vorteilhafter Weise bei Eintragsbeginn der Faden aus einem Abschnitt der Trägerscheibe gezogen, welcher im Bereich des Schnittpunktes der von der Zufütöse an die Mittellinie einer auf der Scheibe aufgelegten, ringförmigen Auflage gelegten Tangente liegt. Der Abzugswiderstand wird dann relativ gering, weil der abzuziehende Faden nur auf einem verhältnismässig kurzen Stück der Trägerscheibe aufliegt.

Weitere Merkmale ergeben sich aus der folgenden Beschreibung in Verbindung mit den Zeichnungen und den Ansprüchen.
Fig. 1 zeigt in perspektivischer Darstellung eine erfindungsgemäss ausgebildete Speichereinrichtung an einer nur teilweise sichtbaren Webmaschine,
Fig. 2 ist eine Draufsicht auf ein Detail nach Fig. 1 und
Fig. 3 veranschaulicht eine Einzelheit einer abgewandelten Ausführungsform im Ausschnitt X von Fig. 1.

Auf einem an der nur schusseitig dargestellten Webmaschine 46 angebrachten Gestell 1 ist eine tellerförmige Trägerscheibe 2 (Durchmesser z. B. 140 mm) drehbar gelagert, die über einen Endlosriementrieb 3 und eine Rolle 4 vom Webmaschinenantrieb aus in kontinuierliche Drehung versetzt ist. Die Scheibe 2 trägt z. B. im äusseren Teil eine mit Borsten 20 versehene Auflage 5 z. B. aus Velour, Nadelfilz oder dgl., auf welche ein aus einer Zuführdüse 6 kommender Faden 7 während der Drehung (Pfeil 22) in einer schlingenförmigen Fadenablage 8 aufgelegt werden kann. Der Faden 7 wird über eine kontinuierlich drehende, synchron vom Webmaschinenantrieb angetriebene Zumesstrommel 11, eine Förderdüse 30 und ein Zuführungsrohr 12 zu der Düse 6 geführt. Dabei wird der Faden von einer nicht dargestellten Spule der Webmaschine abgezogen.

Oberhalb der Auflage 5 ist ein sich über einen der Zuführöse 26 zugekehrten Sektor B von ca. 120° erstreckendes Abdeckelement 13 angeordnet. Der Deckel ist in einem Lager 14 gehalten, das auf einer Stange 15 drehbar angeordnet ist. Diese ist in einem am Gestell 1 angeordneten Support 16 befestigt. Der Deckel 13 ist somit entsprechend Pfeil 17 um 15 schwenkbar. Er ist mit Vorteil durchsichtig und besteht z. B. aus Plexiglas.

Die der Zuführdüse 6 zugekehrte Kante 21 des Deckels 13 ist in Richtung des Umlaufes der Scheibe 2 (Pfeil 22) unmittelbar nach der Düse 6 angeordnet. An die Kante 21 schliesst sich ein metallischer Teil 48 an. Die Endkante des Deckels 13 ist mit 10 bezeichnet. Durch sie bzw. das Lager 14 wird die maximal nutzbare Bogenlänge C der Ablage 8 bestimmt.

Die Düse 6 ist auf dem einen Schenkel 24 eines Winkels A zwischen der Verbindungslinie 25 von Zuführöse 26 der Webmaschine 46 und der Achse 23 der Scheibe 2 angeordnet. Sie liegt innerhalb eines Sektors von etwa 30°, gemessen von der Verbindungslinie 25 in Richtung entgegengesetzt zu Pfeil 22.

Die Zuführöse 26 der Webmaschine 46 enthält eine Fadenbremse 27, die über ein Gestänge 28 gemäss Pfeil 29 zu betätigen ist. Die Hauptdüse 31 für den Schusseintrag sitzt auf der Lade 32 der Webmaschine, die über eine Hohlwelle 33 in Hin-und Herbewegung entsprechend Pfeil 34 versetzt wird. Das Riet ist mit 35, die Schusslinie mit 36 und der Fadenführungskanal mit 37 bezeichnet.

Die durch den Antrieb bei 3,4 erzielte Drehzahl (z. B. 200 min-¹) der Scheibe 2 und die durch die Zumesstrommel 11 verursachte Zuführungsgeschwindigkeit (z. B. 18m/sec) des Fadens 7 sind so aufeinander abgestellt, dass das Ende 41 der Schlingenablage 8 im Bereich des Schnittpunktes 42 der von der Zuführöse 26 an die Mittellinie 40 der Auflage 5 gelegten Tangente 43 liegt.

Wenn der Eintrag bei der Stellung der Teile nach Fig. 2 beginnt, liegt der Schussfaden 7 in der Tangente 43. Nunmehr erhält die Hauptdüse 31 Luft, so dass der Schussfaden 7 zunächst am Ende 41 der Auflage 8 abgezogen wird. Durch die Düse 6 wird weiterhin kontinuierlich Faden auf die Scheibe 2 abgelegt und diese dabei weitergedreht. Der Schusseintrag verläuft so rasch, dass während der Bewegung der Öse 26 aus der hinteren, vom Gewebeanschlag am weitesten entfernten, in Fig. 2 oberen Stellung in Richtung auf die vordere Umkehrposition 26a während des Anschlages der gesamte Faden aus der Fadenablage 8 verbraucht und noch ein Stück aus dem Rohr 12 nachgezogen wird. Bei Ende des Schusseintrages wird der eingetragene Faden 7 durch die Fadenbremse 27 gebremst. Nunmehr wird eine neue Fadenablage 8 auf die Scheibe 2 abgelegt.

Bei der abgewandelten Ausführungsform nach Fig. 3 ist das Abdeckelement 13 schwimmend gelagert, d.h. es wird durch die Welle 15 lediglich daran gehindert, der Drehung der Scheibe 2 zu folgen. Das Lager 14a ist oben offen.

Wie ersichtlich, wird der aus der Fadenauflage 8 abgezogene Faden 7 in der Ebene der Scheibe 2 von Scheibe 2 abgezogen, nicht etwa senkrecht zu der Scheibe 2.

Bei einem abgewandelten Betriebsverfahren sind Drehzahl von Scheibe 2 und Zuführgeschwindigkeit von Faden 7 durch Düse 6 so aufeinander abgestellt, dass die Fadenauflage 8 weniger als der in Fig. 2 dargestellte Bogen C von ca. 90° beträgt, z. B. nur etwa 60°. Die Ablage 8 soll nicht wesentlich über den Schnittpunkt 42 hinausreichen, weil sonst der Faden 7 zu Beginn des Schusseintrages über ein grösseres Stück der Auflage 5 unter erhöhter Reibung gezogen werden müsste. Auch bestünde dabei ein erhöhtes Risiko für Fadenverwirrung.

Während bei dem geschilderten Beispiel der Auflage 5 angenommen ist, dass die Auflage aus einem mehr oder weniger luftundurchlässigen Material besteht und die Luft unter Änderung ihrer Strömungsrichtung in Richtung parallel zur Scheibenebene (in Fig. 2 = Zeichenebene) abströmt, kann bei einer anderen Bauart auch eine luftdurchlässige, z. B. siebartige Auflage 5 verwendet werden, durch die die abströmende Luft hindurchtreten kann.

Di Bogenlänge C der Fadenablage 8 kann z. B. bei gleicher Drehzahl von Scheibe 2 und gleicher Zuführungsgeschwindigkeit des Fadens 7 durch die Düse 6 auch kürzer sein, wenn beispielsweise geringere Eintragslänge (Webbreite) an der Webmaschine vorliegt. Dagegen kann zur Erzielung dieser geringeren Eintragslänge die Bogenlänge der Fadenablage 8 gleich dem Betrag C sein, wenn die Drehzahl der Scheibe 2 entsprechend erhöht wird. Die einzelnen Schlingen der Ablage 8 sind in diesem Fall weiter auseinander gezogen, so dass sie weniger dicht aneinander liegen.

Bei einer Ausführungsform steht die Achse 23 statt in der in Fig. 1 vorgesehenen Vertikalstellung in horizontaler Position, so dass die Ebene der Scheibe 2 vertikal steht; der Deckel 13 ist dann unter geringer Kraft, z. B. von einer oder mehreren Federn, gegen die Auflage 5 gedrückt.

Die Achse 23 kann in Fig. 2 auch oberhalb oder unterhalb der Verbindungslinie 25 stehen, so dass die Scheibe 2 in Fig. 2 höher oder tiefen stehen kann.

## Patentansprüche

1. Einrichtung zum Speichern von fadenförmigem Material für den Schusseintrag bei Webmaschinen, mit einer umlaufenden, das Material tragenden Scheibe (2) und einer darauf gerichteten Düse (6) zum Zuführen von Luft und Material (7), ferner mit einer auf der Schußseite (45) der Webmaschine (46) angeordneten Öse (26) zum Zuführen des von der Scheibe (2) abgezogenen Materials (7) in die Schusseintragsvorrichtung (31), dadurch gekennzeichnet, dass auf der Scheibe (2) ein unter geringer Andrückkraft gegen sie gedrücktes, vorzugsweise unter seinem Eigengewicht auf ihr liegendes Abdeckelement (13) angeordnet ist, unter dem das Material (7) auf der Scheibe (2) in Form einer schlingenförmigen Ablage (8) speicherbar ist.

2. Einrichtung nach Anspruch 1, dadurch gekennzeichnet, dass sich das Abdeckelement (13) lediglich über einen der Fadenzuführöse (26) zugekehrten Sektor (B) der Scheibe (2) erstreckt.

3. Einrichtung nach den Ansprüchen 1 und 2, dadurch gekennzeichnet, dass die der Zuführöse (26) zugekehrte, der Zuführdüse (6) zugeordnete Kante (21) des Abdeckelementes (13) in Umlaufrichtung (22) der Scheibe (2) unmittelbar nach der Zuführdüse (6) angeordnet ist.

4. Einrichtung nach den Ansprüchen 1 - 3, dadurch gekennzeichnet, dass die Zuführdüse (6) in einem von der Verbindungslinie (25) zwischen Scheibenachse (23) und Zuführöse (26) in Richtung auf die Zuführdüse (6) zu messenden Sektor (A) von ca. 30° angeordnet ist.

5. Einrichtung nach den Ansprüchen 1 - 4, dadurch gekennzeichnet, dass ein das Abdeckelement (13) gegen Drehung in Umlaufrichtung (22) der Scheibe (2) sicherndes Lager (14) an dem der Zuführdüse (6) abgekehrten Ende (10) des Sektors (B), über welchen sich das Abdeckelement (13) erstreckt, angeordnet ist.

6. Einrichtung nach den Ansprüchen 1 - 5, gekennzeichnet durch ein oben offenes Lager (14a) für das Abdeckelement (13), in dem dieses schwimmend gelagert ist

7. Verfahren für den Betrieb einer Vorrichtung nach einem der vorhergehenden Ansprüche, dadurch gekennzeichnet, dass die Drehzahl der Scheibe (2) und die Zuführgeschwindigkeit des auf ihr zu speichernden Materials (7) so aufeinander abgestellt sind, dass das Ende (41) der auf einer auf der Scheibe (2) aufliegenden ringförmigen Auflage (5) gespeicherten, schlingenförmigen Materialablage (8) höchstens bis in den Bereich des Schnittpunktes (2) der von der Zuführöse (26) an die Mittellinie (40) der Auflage (5) gelegten Tangente (43) liegt.

8. Verfahren nach Anspruch 7, dadurch gekennzeichnet, dass das zeitliche Ende des beim Schusseintrag entstehenden Materialabzuges von der Scheibe (2) so gelegt wird, dass die gespeicherte Materialablage (8) vollständig aufgebraucht wird.

## Claims

1. A device of use in looms for storing filamentous material for picking, the device comprising a rotating material-carrying disc (2) and, directed theretowards, a nozzle (6) for supplying air and material (7), the device also having a guide (26) which is disposed on the picking side (45) of the loom (46) and which is operative to supply to the picker (31) the material (7) drawn off the disc (2), characterised in that a cover element (13) is disposed with slight pressure, preferably produced by its own weight, on the disc (2), the material (7) being storable in the form of a loop-like deposit (8) below the cover element (8).

2. A device according to claim 1, characterised in that the cover element (13) extends only over a disc sector (B) near the guide (26).

3. A device according to claims 1 and 2, characterised in that the cover element edge (21) near the guide (26) and associated with the nozzle (6) is disposed immediately thereafter as considered in the direction (22) of disc rotation.

4. A device according to claims 1 - 3, characterised in that the nozzle (6) is disposed in an approximately 30° sector (A) as measured from the connecting line (25) between the disc axis (23) and the guide (26) towards the nozzle (6).

5. A device according to claims 1 - 4, characterised in that a bearing (14) which secures the cover element (13) against rotation in the direction (22) of disc rotation is disposed at that end (10) of the sector (B) which is remote from the nozzle (6).

6. A device according to claims 1 - 5, characterised by a bearing (14a) which is open at the top and in which the cover element (13) is mounted floatingly.

7. A method of operating a device according to any of the previous claims, characterized in that the speed of the disc (2) and the feed rate of the material (7) to be stored thereon are so adapted to one another that the end (41) of the loop-like material deposit (8) stored on an annular support resting on the disc (2) extends at most to near the intersection (42) of the tangent (43) which extends from the guide (26) to the centre-line (40) of the support (5).

8. A method according to claim 7, characterised in that the time at which the withdrawal of material from the disc (2) in connection with picking ends is such that the stored deposit (8) is entirely consumed.

## Revendications

1. Dispositif d'emmagasinage d'une matière filiforme pour l'insertion de la trame dans des métiers à tisser, comportant un disque (2) tournant, portant la matière, et une buse (6) dirigée sur le disque destinée à l'alimentation en air et en matière (7), comportant en outre un oeillet (26) disposé du côté de la trame (45) du métier à tisser (46), amenant la matière (7) dévidée du disque (2) dans le dispositif (31) d'insertion de la trame, caractérisé en ce qu'un élément de protection (13) est placé sur le disque (2), légèrement pressé contre celui-ci, reposant de préférence sous son propre poids, sous lequel la matière (7) peut être stockée sur le disque (2) sous la forme d'un dépôt (8) en boucle.

2. Dispositif selon la revendication 1, caractérisé en ce que l'élément de protection (13) s'étend uniquement sur un secteur (B) du disque (2), tourné vers l'oeillet (26) d'amenée du fil.

3. Dispositif selon les revendications 1 et 2, caractérisé en ce que le bord (21) de l'élément de protection (13), associé à la buse d'alimentation (6), tourné vers l'oeillet (26) d'amenée, est disposé directement après la buse (6) d'alimentation, dans le sens de rotation (22) du disque (2).

4. Dispositif selon les revendications 1 à 3, caractérisé en ce que la buse (6) d'alimentation est disposée dans un secteur (A) d'environ 30°, mesuré à partir de la ligne de jonction (25) entre l'axe (23) du disque et l'oeillet (26) d'amenée, en direction de la buse (6) d'alimentation.

5. Dispositif selon les revendications 1 à 4, caractérisé en ce qu'un palier (14), protégeant l'élément (13) de protection contre la rotation dans le sens de rotation (22) du disque (2), est disposé à l'extrémité (10), opposée à la buse d'alimentation (6), du secteur (B) sur lequel s'étend l'élément de protection (13).

6. Dispositif selon les revendications 1 à 5, caractérisé par un palier (14 a) ouvert à sa partie supérieure) destiné à l'élément de protection (13), et dans lequel ce dernier est monté flottant.

7. Procédé pour la mise en oeuvre d'un dispositif selon l'une des revendications précédentes, caractérisé en ce que la vitesse de rotation du disque (2) et la vitesse d'amenée de la matière (7) à stocker sur celui-ci sont adaptées l'une à l'autre, de telle sorte que l'extrémité (41) du dépôt (8) en boucle de la matière, stockée sur un appui (5) annulaire reposant sur le disque (2), se situe au maximum dans la zone du point d'intersection (42) de la tangente (43) à la ligne médiane (40) de l'appui (5), passant par l'oeillet (26) d'amenée.

8. Procédé selon la revendication 7, caractérisé en ce que la fin dans le temps du dévidement de la matière à partir du disque (2), se produisant pendant l'insertion de la trame, intervient lorsque le dépôt de matière (8) stockée est totalement épuisé.
